# EUROPÄISCHE PATENTSCHRIFT

(11) **EP 0 158 260 B1**
(45) Veröffentlichungstag und Bekanntmachung des Hinweises auf die Patenterteilung: **03.01.1990**
(21) Anmeldenummer: 85103933.9
(22) Anmeldetag: 01.04.1985
(51) Int. Cl.: C11D 1/83, C11D 1/50, C11D 3/32, C11D 3/37

(54) **Textil-Waschmittel für farbige Textilien**
Detergent for coloured textiles
Détergent pour textiles colorés

(30) Priorität: 09.04.1984 DE 3413292
(43) Veröffentlichungstag der Anmeldung: 16.10.1985
(73) Patentinhaber: Henkel Kommanditgesellschaft auf Aktien, 40191 Düsseldorf (DE)
(72) Erfinder: Weber, Rudolf, D-4000 Düsseldorf 13 (DE); Pochandke, Winfried, D-4019 Baumberg (DE); Andree, Hans, Dr., D-5653 Leichlingen (DE); Anzinger, Hermann, Dr., D-4000 Düsseldorf 13 (DE)

(56) Entgegenhaltungen:
- EP-A- 0 068 232
- EP-A- 0 090 310
- EP-A- 0 131 137
- EP-A- 0 131 138

## Beschreibung

Die vorliegende Erfindung betrifft ein zum Waschen von farbigen Textilien geeignetes Waschmittel, dessen Tensidkomponente eine Kombination von nichtionischen Tensiden mit Acylcyanamidsalzen darstellt, und das zur Verhinderung einer Farbstoffübertragung von farbigen Textilien auf weiße oder hellfarbige Textilien während des gemeinsamen Waschens bestimmte wasserlösliche Polymere enthält.

Die Farbstoffübertragung bei der gemeinsamen Wäsche von farbigen und weißen bzw. hellfarbigen Textilien ist ein seit langem bekanntes Problem, für das es bereits einige Lösungsvorschläge gibt, die aber alle nicht voll befriedigen können, weil sie gegenüber einer Reihe von Ausfärbungen bzw. Textilien nur eine geringe Wirkung aufweisen. So ist z. B. aus der DE-AS 22 32 353 ein Mittel bekannt, dessen verfärbungsinhibierender Zusatz Polyvinylpyrrolidon ist. Die DE-OS 24 20 561 beschreibt ein Waschmittel mit einer Kombination aus Alkalimetall-Percarbonat und Polyethylenglykol eines bestimmten Molekulargewichts und/oder Polyvinylpyrrolidon. Die DE-OS 23 09 099 betrifft ein Mittel mit Anteilen an zwei verschiedenen organischen Verbindungen, die basische Stickstoffatome im Molekül enthalten. In den US-PS 4,005,029 und 4,006,092 sind Mittel beschrieben, die verfärbungsinhibierend wirkende Perverbindungen enthalten.

In der DE-OS 30 26 090 wurde vorgeschlagen, zur Verhinderung der Farbstoffübertragung flüssigen Waschmitteln auf Basis von bestimmten nichtionischen Tensiden und textilweichmachenden quartären Ammoniumverbindungen kationische Stärkeether zuzusetzen. In der DE-OS 28 28 619 ist ein verfärbungsinhibierendes Waschmittel aus drei verschiedenen Tensid-Typen beschrieben, nämlich 1. nichtionischen Tensiden, 2. zwitterionischen oder semipolaren und 3. kationischen Tensiden, die in bestimmten Mengenverhältnissen vorhanden sein müssen. Gegenstand der DE-OS 3124 210 ist ein flüssiges Waschmittel auf Basis nichtionischer oder zwitterionischer Tenside ; dieses Waschmittel enthält zur Verhinderung der Farbstoffübertragung bestimmte wasserlösliche Polymere. Ein Textilwaschmittel mit einem Gehalt an Acylcyanamidsalzen, nichtionischen Tensiden und gegebenenfalls weiteren üblichen Waschmittelbestandteilen, darunter als Vergrauungsinhibitor wirksame wasserlösliche Kolloide, die sich meist von Cellulose oder Stärke ableiten, ist in der älteren europäischen Patentanmeldung EP-A-131 137, die am 16.01.85 veröffentlicht wurde, beschrieben.

Es wurde nun gefunden, daß ein Textilwaschmittel für farbige Textilien mit einem Gehalt an synthetischen nichtionischen Tensiden, an wasserlöslichen organischen Polymeren, Acylcyanamidsalzen und weiteren üblichen Waschmittel-Bestandteilen, das dadurch gekennzeichnet ist, daß das Mittel 1 bis 30 Gew.-% Alcylcyanamidsalze, 1 bis 30 Gew.-% nichtionische Tenside und 1 bis 15 Gew.-% wasserlösliche, synthetische organische Polymere, die Verbindungen aus Monomeren mit mehr als einer Aminogruppe oder deren Umsetzungsprodukte mit Aldehyden oder Dicarbonsäure darstellen, enthält, mit der weiteren Maßgabe, daß das Mittel nicht mehr als 5 Gew.-% starken Elektrolyte und Sulfat- oder Sulfonat-Tenside enthält besonders gute verfärbungsinhibierende Wirkung hat.

Für das erfindungsgemäße Mittel geeignete wasserlösliche Polymere, die einzeln oder vorzugsweise in Kombination miteinander oder mit dem als Verfärbungsinhibitor bekannten Polyvinylpyrrolidon eingesetzt werden können, sind bekannte, synthetisch hergestellte Verbindungen, die beispielsweise in der Papierindustrie als Retentionsmittel zur besseren Abscheidung der Papierfaser-Rohstoffe und Füllstoffe verwendet werden. Nach ihrem strukturellen Aufbau lassen sich diese Polymere in vier Gruppen einteilen: Polyethylenimine, Polyamine, Polyaminamide und Polyacrylamide.

Geeignete Polyethylenimine werden durch säurekatalysierte Polymerisation von Ethylenimin erhalten und können durch Harnstoff und Epichlorhydrin bzw. Dichlorethan modifiziert werden. Polyethylenimine können primäre, sekundäre und tertiäre Aminogruppen sowie quartäre Ammoniumgruppen enthalten. Wäßrige Lösungen von Polyethyleniminen reagieren basisch. Das Molekulargewicht kann bis zu 100 000 betragen.

Polyamine sind Additions- oder Kondensationsprodukte aus mehrwertigen aliphatischen Aminen und Substanzen mit mehreren reaktionsfähigen Gruppen, z. B. Epichlorhydrin oder Alkylendihalogeniden. Sie enthalten daher stets mehrere sekundäre, tertiäre oder auch quartäre Stickstoffatome, sowie eventuell auch Hydroxylgruppen im Molekül. Sie sind dementsprechend hydrophile, polare Verbindungen, die sich wie Polyelektrolyte verhalten und wasserlöslich sind, soweit sie nicht große hydrophobe Gruppen im Molekül enthalten. In wäßriger Lösung reagieren die Polyamine basisch. Geeignete Verbindungen sind beispielsweise in der US-Patentschrift 2,969,302 beschrieben.

Polyaminamide enthalten gleichzeitig Amino- und Amidgruppen im Molekül. Sie werden beispielsweise hergestellt durch Kondensation von mehrbasischen Säuren, z. B. zweibasischen, gesättigten, aliphatischen Cₛ- bis Cₛ-Säuren, und Polyaminen, sowie mit Substanzen, die mehrere reaktionsfähige gruppen enthalten, wie beispielsweise Epichlorhydrin. Auch diese Verbindungen reagieren in wäßriger Lösung basisch. Geeignete Polyaminamide sind z. B. in der US-Patentschrift 2,926,154 beschrieben.

Geeignete Polyacrylamide sind hochmolekulare Polymere mit Molgewichten von mehreren Millionen. Durch Einbau von Carboxylgruppen, die beispielsweise durch partielle Hydrolyse gebildet werden, neben Amidgruppen erhält man anionische Polyacrylamide ; Aminogruppen enthaltende Polyacrylamide reagieren in wäßriger Lösung basisch. Aminogruppen lassen sich z. B. durch Reaktion mit Alkali und Hypobromit oder Hypochlorit einführen.

Von den genannten Polymeren sind besonders die im Wasser stark basisch reagierenden Polyethylenimine und Polyamine geeignet. Beispiele für handelsübliche besonders geeignete Polyethylenimine sind « Retaminol E^{(R)} » und für Polyamine, z. B. « Retaminol K^{(R)} », der Firma Bayer, Leverkusen, Bundesrepublik Deutschland.

Ebenfalls sehr gut geeignet sind die in der DE-OS 19 22 450 als Vergrauungsinhibitor beschriebenen wasserlöslichen Umsetzungsprodukte von Polyethylen- oder Polypropylenimin (Molgewicht 300-6 000) mit bestimmten Polycarbonsäuren mit 2 bis 10 Kohlenstoffatomen.

Andere sehr gut geeignete Produkte sind die wasserlöslichen Umsetzungsprodukte von Melamin bzw. Harnstoff oder Dicyandiamid oder Guanidin und Formaldehyd, z. B. die Handelsprodukte « Pressal R 50^{(R)} », « Melan 125^{(R)} » oder « Stabifix WE^{(R)} » der Firma Henkel KGaA, Düsseldorf, Bundesrepublik Deutschland.

Weitere als Retentionsmittel bei der Papierherstellung einsetzbare und für die erfindungsgemäßen Waschmittel geeignete Polymere sind beispielsweise in « Encyclopedia of Polymer Science and Technology », Vol 9, S. 762 ff, John Wiley & Sons, Inc., New York, 1968, beschrieben. Ein Zusatz dieser Polymeren zu den erfindungsgemäßen Waschmitteln bewirkt ebenfalls einen verfärbungsinhibierenden Effekt.

Die Konzentration der genannten Polymere in einem erfindungsgemäßen Waschmittel auf Basis von Acylcyanamidsalzen und nichtionischen Tensiden liegt im Bereich von 1 bis 15 Gew.-%, vorzugsweise 2 bis 6 Gew.-%. Die Anwendungskonzentration des Waschmittels liegt im Bereich von 1 bis 10 g/l Waschlauge, vorzugsweise im Bereich von 3 bis 6 g/I.

Das erfindungsgemäße Waschmittel enthält nur eine geringe Menge oder gar keine starken Elektrolyte. Unter « starken Elektrolyten werden im Rahmen dieser Erfindung die Salze starker Basen mit starken Säuren verstanden. Hierunter sollen vor allem lösliche Buildersalze, also z. B. Alkali-Phosphate, -Sulfate, -Sulfonate, nicht dagegen -Silikate oder -Carbonate oder die als wasserunlösliche Waschmittel-Builder bekannten Alkalialuminosilikate vom Typ Zeolith A, X, Y oder P verstanden werden.

Schwermetallkomplexbildner vom Typ der Polycarboxylate, zu denen auch Aminopolycarboxylate, z. B. Nitrilotriessigsäure oder Ethylendiaminotetraessigsäure oder deren Salze mit starken Basen zählen, sind keine starken Elektrolyte. Hingegen sind die bekannten anionischen Sulfat- oder Sulfonat-Tenside starke Elektrolyte, d. h. das erfindungsgemäße Waschmittel ist weitgehend oder vollständig frei von synthetischen Tensiden vom Sulfat- oder Sulfonat-Typ sowie von löslichen Buildersalzen vom Sulfat-, Sulfonat-, Phosphat-Typ. Die weitgehende oder vollständige Abwesenheit von starken Elektrolyten trägt wesentlich zu der guten verfärbungsinhibierenden Wirkung des erfindungsgemäßen Waschmittels bei. Starke Elektrolyte im und Sulfat- oder Sulfonat-Tenside Sinne der vorliegenden Erfindung sind in dem erfindungsgemäßen Waschmittel höchstens zu 5 Gew.-%, vorzugsweise zu nicht mehr als 3,5-Gew.-% enthalten.

Das erfindungsgemäße Waschmittel enthält als Tensidkomponente eine Kombination von synthetischen nichtionischen Tensiden und Acylcyanamidsalzen.

Als nichtionische Tenside sind Anlagerungsprodukte von 2 bis 40, vorzugsweise 2 bis 20 Mol Ethylenoxid an 1 Mol Fettalkohol oder Oxoalkohol, Alkylphenol, Fettsäure, Fettamin, Fettsäureamid oder Alkansulfonamid verwendbar. Besonders wichtig sind die Anlagerungsprodukte von 5 bis 16 Mol Ethylenoxid an Kokos- oder Talgfettalkohole, an Oleylalkohol oder an sekundäre Alkohole mit 8 bis 18, vorzugsweise 12 bis 18 C-Atomen, sowie an Mono- oder Dialkylphenole mit 6 bis 14 C-Atomen in den Alkylresten. Neben diesen wasserlöslichen Nonionics sind aber auch nicht bzw. nicht vollständig wasserlösliche Polyglykolether mit 1 bis 4 Ethylenglykoletherresten im Molekül von Interesse, insbesondere wenn sie zusammen mit wasserlöslichen nichtionischen oder geringen Mengen an anionischen Tensiden eingesetzt werden.

Weiterhin sind als nichtionische Tenside die wasserlöslichen, 20 bis 250 Ethylenglykolethergruppen und 10 bis 100 Propylenglykolethergruppen enthaltenden Anlagerungsprodukte von Ethylenoxid an Polypropylenglykol ( = Pluronics^{(R)}), Alkylendiamin-polypropylenglykol ( = Tetronics^{(R)}) und Alkylpolypropylenglykole mit 1 bis 10 C-Atomen in der Alkylkette brauchbar, in denen die Polypropylenglykolkette als hydrophober Rest fungiert.

Auch nichtionische Tenside vom Typ der Aminoxide oder Sulfoxide sind verwendbar.

Acylcyanamidsalze, die in den erfindungsgemäßen Waschmitteln in Kombination mit nichtionischen Tensiden eingesetzt werden, sind Verbindungen der Formel 1 in der Me Natrium oder Kalium bedeutet und R einen Alkyl- oder Alkenylrest mit 9 bis 23 C-Atomen darstellt, der durch Hydroxyl- oder Alkoxygruppen substituiert sein kann.

Die erfindungsgemäß verwendeten Acylcyanamidsalze können aus Carbonsäurederivaten und Cyanamid mit nachfolgender Neutralisation durch geeignete Basen (siehe deutsche Patentschrift 708 428 oder A. E. Kretov und A. P. Momsenko, Journal of Organic Chemistry of the USSR (1965), Seiten 1765 ff) gewonnen werden.

Einfacher ist die Herstellung durch Umsetzung von Salzen des Cyanamids mit Carbonsäureestem, wie sie in der DE-OS 32 02 213 beschrieben wird. Dieses Verfahren kann auch für die Weiterverwendung der Acylcyanamidsalze bei der Herstellung von Wasch- und Reinigungsmitteln von Vorteil sein, da es die Salze in wasserfreier Form liefert.

Neben der leichten Herstellbarkeit besitzen die Acylcyanamidsalze den Vorzug, daß ihre Herstellung aus nachwachsenden Rohstoffen, hier Fettsäurederivaten, und dem aus Kalkstickstoff leicht zugänglichen Cyanamid möglich ist. Damit verringert sich beim Einsatz dieser Tenside die Abhängigkeit der Waschmittelhersteller von Rohstoffen auf Erdölbasis, die z. B. bei dem heute noch wichtigsten Aniontensid Alkylbenzolsulfonat spürbar ist. Darüber hinaus sind Acylcyanamidsalze gut biologisch abbaubar und toxikologisch unbedenklich.

Besonders günstige Eigenschaften im Hinblick auf die Ziele dieser Erfindung besitzen die Natriumsalze der Acylcyanamide, insbesondere diejenigen, bei denen der Rest R in Formel I einen im wesentlichen unsubstituierten Alkyl- oder Alkenylrest mit 11 bis 17 C-Atomen darstellt. Solche Salze können technisch leicht aus Mononatriumcyanamid und den Methylestern von natürlichen Fettsäuregemischen, wie Talgfettsäuremethylester und Palmkemfettsäuremethylester hergestellt werden.

Beim Einsatz von Acylcyanamidsalzen im Zusammenspiel mit nichtionischen Tensiden wird eine besonders gute Reinigungswirkung mit solchen Mitteln erreicht, die 3 bis 15 Gew.-% Acylcyanamidsalze mit 2 bis 15 Gew.-%, nichtionisches Tensid aus der Gruppe Alkoholethoxylate und Alkylphenolethoxylate neben andere üblichen Bestandteilen von Wasch- und Reinigungsmitteln enthalten.

Ein ganz besonders hohes Reinigungsvermögen gegenüber Fett- und Pigmentanschmutzgen in Verbindung mit einer ausgeprägten verfärbungsinhibierenden Wirkung weisen solche Mittel auf, in denen die Acylcyanamidsalze in Kombination mit nichtionischen Tensiden vom Typ der Alkoholethoxylate vorliegen.

In einer flüssigen, gegenüber pulverförmigen Mitteln bevorzugten Ausführungsform des erfindungsgemäßen Waschmittels besteht die Tensidkomponente aus einer Kombination aus zwei verschiedenen nichtionischen Tensiden, wie sie in der DE-PS 28 17 834 beschrieben ist und aus Acylcyanamidsalzen der Formel 1. Dieses besonders bevorzugte erfindungsgemäße Wachsmittel enthält als nichtionisches Tensid ein Gemisch aus:
a) 5 bis 18 Gew.-% eines Alkylpolyglykolethers der Formel in der R¹ eine geradkettige Alkylgruppe und R² zu 20 bis 75 Gew.-% - bezogen auf den dem Alkylpolyglykolether zugrunde liegenden Alkohol- eine C₁-C₄-Alkylgruppe und im übrigen Wasserstoff bedeuten, wobei die Gesamtzahl der Kohlenstoffatome in R¹ und R² 11 bis 15 beträgt, und n einen Wert von 5 bis 9 bedeutet, und wobei n so ausgewählt ist, daß der Ethylenoxidanteil des Alkylpolyglykolethers etwa 50 bis 65 Gew.-% beträgt.
b) 5 bis 18 Gew.-% eines Alkylpolyglykolethers der Formel II, in der R¹ eine geradkettige Alkylgruppe und R² entweder Wasserstoff, oder zu 20 bis 75 Gew.-% -bezogen auf den dem Alkylpolyglykolether zugrunde liegenden Alkohol- eine C₁-C₄-Alkylgruppe und im übrigen Wasserstoff bedeuten, wobei die Gesamtzahl der Kohlenstoffatome in R¹ und R² 6 bis 10 beträgt und n einen Wert von 3 bis 8 bedeutet, und wobei n so ausgewählt ist, daß der Ethylenoxidanteil des Alkylpolyglykolethers etwa 55 bis 70 Gew.-% beträgt.

Das Mengenverhältnis von a) : b) beträgt vorzugsweise 2 : 1 bis 1 : 2.

Dieses Gemisch aus nichtionischen Tensiden wird in Kombination mit c) 2,0 bis 7,0 Gew.-% Acylcyanamidsalzen der Formel 1, in der R einen Alkyl- oder Alkenylrest mit 9 bis 23, vorzugsweise mit 11 bis 17, Kohlenstoffatomen und Me Natrium oder Kalium, vorzugsweise Natrium bedeuten, eingesetzt.

Die als Bestandteil a) geeigneten Alkylpolyglykolether der Formel II leiten sich von Alkoholen ab, die durch Umsetzung linearer Olefine mit Kohlenstoffmonoxid und Wasserstoff nach dem bekannten Oxo-Verfahren durch Hydroformylierung und anschließende Hydrierung hergestellt werden. Handelsübliche Oxo-Alkohol-Gemische, die sich für die Herstellung der Tensidkomponente a) eignen, sind beispielsweise die unter der Handelsbezeichnung « Dobanol^{(R)} _{"} erhältlichen Oxo-Alkohole der Deutsche Shell Chemie Gesellschaft, die ca. 25 Gew.-% an 2 Alkylverzweigungen aufweisen. Andere geeignete Oxo-Alkohole sind unter der Bezeichnung « Synprol^{(R)} » der Imperial Chemical Industries Ltd. erhältliche Alkoholgemische mit ca. 50 bis 70 Gew.-% 2-Alkylverzweigungen. Weitere geeignete Produkte auf Basis von Oxo-Alkoholen sind z. B. verschiedene « Lutensol^{(A)} »-Typen der BASF mit ca. 30 bis 35 Gew.-% verzweigten Alkoholen und einige « Lia^{(R)} »-Typen der Liquichimica S.p.A. mit ca. 60 Gew.-% verzweigten Alkoholen.

Als Bestandteil a) werden besonders Alkylpolyglykolether bevorzugt, die Ethylenoxid-Kondensate der erwähnten Oxo-Alkohole mit 13 bis 15 Kohlenstoffatomen bei einem durchschnittlichen Ethylenoxidgehalt von ca. 55 bis 65 Gew.-% darstellen. Typische bevorzugte Produkte sind beispielsweise « Dobanol 45-7^{(R)} », das zu mindestens 95 Gew.-% aus C₁₄/C₁₅-Oxo-Alkohol mit durchschnittlich 7 Mol Ethylenoxid besteht, und « Lutensol AO-8^{(R)}», das ein C₁₃/C₁₅-Oxo-Alkohol-Ethoxylat mit durchschnittlich 8 Mol Ethylenoxid darstellt.

Als Bestandteil b) werden Alkylpolyglykolether bevorzugt, deren Alkoholbasis natürliche oder synthetische primäre Fettalkohole oder Oxo-Alkohole darstellen, die 9 bis 12 Kohlenstoffatome enthalten und einen Ethylenoxidgehalt von ca. 60 bis 70 Gew.-% aufweisen. Typische bevorzugte Produkte sind z. B. das Handelsprodukt « Marlipal KF^{(R)}» (Chemische Werk Hüls), das ein C₁₀/C₁₂-Fettalkohol-Ethoxylat mit durchschnittlich 6 Mol Ethylenoxid darstellt, sowie das « Lutensol ON-70^{(R)}», das ein C₉/C₁₁-Oxo-Alkohol-Ethoxylat mit durchschnittlich 7 Mol Ethylenoxid darstellt Geeignete Fettalkohole als Basis für bevorzugte Alkylpolyglykolether sind auch die Handelsproduke « Lorol C-8^{(R)} bis Lorol C-12(^{R}) » (Henkel).

Das Verhältnis der eingesetzten Menge des Bestandteils a) zur eingesetzten Menge des Bestandteils b) bestimmt wesentlich die Parameter Waschkraft und Schäumverhalten. Optimale Ergebnisse werden erhalten, wenn das Verhältnis von a) : b) zwischen 2: 1 und 1 : 2 liegt.

Im allgemeinen werden von Bestandteil a) und Bestandteil b) Mengen von zusammen 10 bis 30 Gew.- %, bezogen auf das Gesamtgewicht des Waschmittels, eingesetzt, wobei eine Menge von 15 bis 30 Gew.- % bevorzugt wird.

Als Lösungsmittel für die bevorzugten flüssigen Waschmittel wird vorzugsweise Wasser verwendet. Es können aber auch organische Lösungsmittel in Mengen bis zu 20, vorzugsweise bis zu 16 Gew.-% des gesamten Flüssigwaschmittels mit verwendet werden. Derartige zusätzliche Lösungsmittel sind entweder niedere Alkanole oder niedere Diole oder Polyole wie beispielsweise Ethanol, Isopropylalkohol, Ethylenglykol, Propylenglykol oder Glycerin. Gegebenenfalls können auch Polyole mit Etherbindungen wie Methyl-, Ethyl-; Butyl- oder Diethylenglykol beziehungsweise deren Acetate (beispielsweise Produkte vom Typ der « Cellosolve^{(R)} » der Union Carbide Corp.) eingesetzt werden.

Zur Verbesserung der Löslichkeit der Tenside ist es häufig zweckmäßig, zusätzlich oder anstelle der zuvor genannten organischen Lösungsmittel Lösungsvermittler, sogenannte Hydrotrope zu verwenden. Als Hydrotrop ist z. B. Harnstoff geeignet Hydrotope werden in Mengen von 2 bis 12, vorzugsweise 3 bis 9 Gew.-%, bezogen auf das gesamte Flüssigwaschmittel, zugesetzt.

Zur Verbesserung bestimmter Eigenschaften können den erfindungsgemäßen Waschmitteln weitere, ebenfalls meist in geringen Mengen wirksame Hilfsstoffe zugesetzt werden ; dies sind beispielsweise Trübungs- und Viskositätsstellmittel, die meist zu etwa 0,05 bis 2 Gew.-% in dem Waschmittel enthalten sind. Hierbei handelt es sich zum Beispiel um Ester von Alkanolen oder Partialester von Polyolen mit längerkettigen Fettsäuren, wie zum Beispiel Palmitin- oder Stearinsäure. Ein typisches Produkt ist Ethylenglykolstearat.

Als Konservierungsmittel wird meist Formalin in einer Menge von 0,05 bis 1 Gew.-% verwendet.

Zur Vermeidung von Verfärbungen der Waschmittel bei längerer Lagerung, die durch Verunreinigungen zum Beispiel mit Schwermetallionen bei der Herstellung hervorgerufen werden können, setzt man Komplexierungsmittel für Schwermetallionen zu. Gebräuchliche Komplexierungsmittel sind die Natrium-, Kalium- oder Triethanolaminsalze von Aminopolycarbonsäuren, wie beispielsweise Ethylendiamintetraessigsäure oder Nitrilotriessigsäure. Sie werden in Mengen von 0,1 bis 1 Gew.-% eingesetzt.

Als Duftstoffe kommen beispielsweise Stoffe mit blumig/frischer oder fruchtiger oder als kosmetisch oder cremig bezeichneter Duftnote in Frage.

Gleichzeitig reinigende und weichmachende Waschmittel erhalten zusätzlich 1 bis 10 Gew.-% textilweichmachende Verbindungen, beispielsweise nichtionische Textilweichmacher oder vorzugsweise von Ammoniak oder Imidazolin sich ableitende quartäre Ammoniumverbindungen mit 2 Alkenyl- oder Alkylresten mit 10 bis 24 Kohlenstoffatomen, wobei die Reste auch substituiert oder durch Heteroatome unterbrochen sein können.

Ein hinsichtlich ausgewogener Produkteigenschaften besonders bevorzugtes Mittel hat die folgende Zusammensetzung:
a) 7,5 bis 12,5 Gew.-% eines Alkylpolyglykolethers der Formel II, in der R¹ und R² zusammen 11 bis 13 Kohlenstoffatome aufweisen und wobei der durchschnittliche Ethylenoxidgehalt des Alkylpolyglykolethers 55 bis 65 Gew.-% beträgt,
b) 7,5 bis 12,5 Gew.-% eines Alkylpolyglykolethers der Formel II, in der R^{l} 7 bis 10 Kohlenstoffatome aufweist, R² = H ist und wobei der durchschnittliche Ethylenoxidgehalt des Alkylpolyglykolethers 60 bis 70 Gew. % beträgt,
c) 3,0 bis 5,0 Gew.-% Acylcyanamidsalz der Formel I, in der R einen substituierten Alkyl- bzw. Alkenylrest mit 11 bis 17 Kohlenstoffatomen und Me Natrium bedeuten,
d) 1,0 bis 6,0 Gew.-% wasserlösliche synthetische, in Wasser stark basich reagierende Polyethylenimine und/oder Polyamine,
e) 1,0 bis 6,0 Gew.-% wasserlösliche polymere Umsetzungsprodukte von Melamin und/oder Harnstoff und/oder Dicyandiamid und/oder Guanidin mit Formaldehyd,

Rest Wasser und organische Lösungsmittel sowie gegebenenfalls weitere übliche, in geringen Mengen anwesende Zusätze, wie zum Beispiel Farb- und Duftstoffe, hydrotope Mittel, Komplexierungsmittel für Schwermetallspuren sowie Konservierungsmittel, Trübungs- und Viskositätsstellmittel.

Pulverförmige oder kömige erfindungsgemäße Waschmittel enthalten neben den Tensiden in der Regel sogenannte Gerüstsubstanzen, auch als Builder bezeichnet, deren Aufgabe es ist, die Reinigungswirkung der Tenside zu verstärken und die negativen Einflüsse der Wasserhärte auszuschalten. Geeignete Gerüstsubstanzen können wasserlöslich oder wasserunlöslich sein. Wasserlösliche Verbindungen sind vor allem Alkalicarbonat und Alkalisilikat sowie organische Verbindungen aus den Verbindungsklassen der Hydroxycarbonsäuren, Aminocarbonsäuren, Polycarbonsäuren, Carboxyalkylether, der polymeren Polycarbonsäuren sowie der substituierten und unsubstituierten Alkandi- und -polyphosphonsäuren. Typische Beispiele dieser Verbindungsklassen sind Citronensäure, Nitrilotriessigsäure, Mellithsäure, Carboxymethyloxybemsteinsäure, Polyacrylsäure, Polymethacrylsäure, Poly-a-hydroxyacrylsäure, Polymaleinsäure und die entsprechenden Copolymerisate und Hydroxyethandiphosphonsäure. Diese Verbindungen werden meist in Form ihrer wasserlöslichen Salze eingesetzt.

^{.} Besondere praktische Bedeutung erlangten in den letzten Jahren die in der deutschen Offenlegungsschrift 24 12 837 zum ersten Mal als Phosphatsubstitute für Wasch- und Reinigungsmittel beschriebenen feinteiligen, kationenaustauschenden, kristallinen, wasserhaltigen Natriumalumosilikate, die der Zusammensetzung entsprechen und die ein Calciumbindevermögen von 100 bis 200 mg CaO/g (bezogen auf die wasserfreie Substanz) aufweisen. Zu diesen feinteiligen, hydratisierten Natriumalumosilikaten gehören insbesondere die Zeolithe NaA und NaX. In großem Maßstab wird vor allem der Zeolith NaA eingesetzt.

In dem erfindungsgemäßen Waschmittel ist die Builder-Komponente im allgemeinen in einer Menge von 3 bis 70 Gew.-% enthalten ; einzelne Builder-Substanzen, beispielsweise organische Builder-Substanzen wie z. B. Alkanpolyphosphonate oder Aminocarbonsäuren können auch in wesentlich geringeren Mengen, d. h. in Mengen von 0,1 bis 3 Gew.-% vorliegen.

Das erfindungsgemäße Waschmittel kann zusätzlich Vergrauungsinhibitoren enthalten. Als Vergrauungsinhibitoren sind wasserlösliche Kolloide meist organischer Natur geeignet, wie beispielsweise die wasserlöslichen Salze polymerer Carbonsäuren, Leim, Gelatine, Salze von Ethercarbonsäuren oder Ethersulfonsäuren der Stärke oder der Cellulose oder Salze von sauren Schwefelsäureestem der Cellulose oder der Stärke. Auch wasserlösliche, saure Gruppen enthaltende Polyamide sind für diesen Zweck geeignet Bevorzugt sind carboxymethylierte Cellulose oder Stärke in Form ihrer Natriumsalze, Methylcellulosen sowie Polymere und Copolymere aus (Meth)acrylsäure und Maleinsäure. Weitherhin lassen sich lösliche Stärkepräparate und andere als die obengenannten Stärkeprodukte verwenden, wie z. B. abgebaute Stärke, Aldehydstärken usw. Auch Verfärbungsinhibitoren vom Typ des Polyvinylpyrrolidons können in dem erfindungsgemäßen Mittel enthalten sein. In Kombination mit den wasserlöslichen Polymeren erfindungsgemäß zusammengesetzter Waschmittel kann Polyvinylpyrrolidon die verfärbungsinhibierende Wirkung sogar noch verstärken; Mittel mit einem zusätzlichen Gehalt von Polyvinylpyrrolidon sind daher bevorzugt.

Zur Entfernung gewisser pflanzlicher Anschmutzungen können Bleichmittel in den erfindungsgemäßen Wasch- und Reinigungsmitteln enthalten sein. Besonders geeignet sind bekannte Bleichmittel vom Peroxidtyp, wie Natriumperborat, Natriumcarbonat-Perhydrat, Kaliumperoxomonosulfat und organische Percarbonsäuren. Diese Bleichmittel können allein vorliegen oder auch in Verbindung mit bekannten Stabilisatoren, wie Magnesiumsilikat, Natriumethylendiamintetraacetat oder Natriumsalzen von Polyphosphonsäuren verwendet werden, die die Aufgabe haben, den vorzeitigen Zerfall der Perverbindungen durch Schwermetallsalze und die Schädigung der Gewebe zu verhindern.

Zusätzlich können Bleichaktivatoren zusammen mit den Bleichmitteln eingesetzt werden. Von den zahlreichen Vorschlägen in der Literatur kommen als Aktivatoren insbesondere Anhydride, Carbonsäureamide und Carbonsäureester in Betracht, die gegenüber H₂0₂ in der Waschflotte acylierend wirken und auf diese Weise die Bleichkraft der Flotte verstärken. Beispiele für geeignete Aktivatoren sind Phthalsäureanhydrid, Tetraacetylethylendiamin, Tetraacetylglykoluril und Pentaacetylglucose.

Die Menge an Aktivatoren beträgt in den Mitteln nicht mehr als 1, insbesondere 0,1 bis Äquivalent, bezogen auf die anwesende Menge an Perverbindung. Die Perverbindungen selbst sind vorzugsweise zu 1 bis 30 Gew.-%, die Stabilisatoren zu 0,01 bis 5 Gew.-% enthalten.

Neben den bereits erwähnten Bestandteilen können die erfindungsgemäßen Wasch- und Reinigungsmittel noch weitere, übliche Hilfsmittel enthalten, insbesondere schaumregulierende Mittel, Enzyme, Parfümöle, mikrobizide Mittel und optische Aufheller.

Als schauminhibierende Zusätze kommen beispielsweise folgende Stoffe in Betracht : Seifen mit 20 bis 24 C-Atomen, langkettige Alkylmelamine, schaumarme nichtionische Tenside, Paraffin-Kohlenwasserstoffe, mikrokristalline Wachse und Silikonentschäumer. Besondere Bedeutung besitzen schaumdämpfende Seifen und Silikonverbindungen, hier wiederum die durch feinverteiltes Si0₂ aktivierten Polysiloxane.

Für eine wirksame Schaumregulierung reichen 20 Gew.-% Zusatz stets aus, vorzugsweise werden 0,05 bis 10 Gew.-% verwendet.

Als Enzyme können alle zur Verstärkung der Reinigungswirkung brauchbaren Enzyme in den Mitteln der Erfindung enthalten sein, wie Proteasen, Lipasen und Amylasen. Bevorzugt sind Enzyme mit Wirkungsoptimum in einem pH-Bereich, wie er bei Anwendung der Mittel erreicht wird und solche Enzyme, die ihre Wirkung auch bei erhöhten Temperaturen beibehalten.

Mikrobizide können Bestandteile solcher Mittel sein, die bei ihrer Anwendung zusätzlich eine desinfizierende Wirkung entfalten sollen. Als Mikrobizide kommen übliche Bakterizide und Fungizide in Betracht, sofern sie mit den sonstigen bestandteilen der Mittel verträglich sind.

Optische Aufheller werden in den erfindungsgemäßen Mitteln eingesetzt, wenn es darum geht, mit diesen Mitteln den Weißgrad der behandelten Gegenstände auch auf optischem Wege zu erhöhen. Zahlreiche Verbindungen sind in der Literatur als zu diesem Zweck brauchbar beschrieben worden. Für Textilwaschmittel eignen sich insbesondere die Derivate der Diaminostilbendisulfonsäure bzw. ihrer Salze, beispielsweise 4,4-Bis-(2-anilino-4-morpholino-1,3,5-triazin-6-yl-amino)-stilben-2,2'-disulfonsäure und Aufheller vom Typ des substituierten 4,4'-Distyrylbiphenyls, beispielsweise 4,4'-Bis-(4-chlor-3-sulfo- styryl)-biphenyl.

Die Herstellung der erfindungsgemäßen Mittel kann mit den bei herkömmlichen Wasch- und Reinigungsmitteln üblichen Verfahren erfolgen. Feste Mittel lassen sich im einfachsten falle allein durch Mischen der pulvrigen oder körnigen Einzelbestandteile konfektionieren. Produkte mit besserem Rieselverhalten, die zudem weniger Staubanteile aufweisen, erhält man durch Granulation oder durch Sprühtrocknung. In allen Fällen wird die Konfektionierung der Mittel durch den Einsatz der Acylcyanamidsalze in wasserfreier Form, in der diese technisch leicht hergestellt werden können, sehr vereinfacht. Beim Sprühtrockenverfahren wirkt sich außerdem die gute Temperaturstabilität der Acylcyanamidsalze positiv aus. Auch die Herstellung pastöser flüssiger Mittel ist mit üblichen Verfahren möglich. Im allgemeinen geht man sowohl von vorgelösten als auch von festen Bestandteilen aus, die gegebenenfalls mit weiterem Lösungsmittel, in der Regel Wasser, vermischt und homogenisiert werden. Durch Anwendung von Wärme und mechanischer Energie läßt sich der Homogenisierungsvorgang beschleunigen, der durch die gute Löslichkeit der Acylcyanamidsalze bereits sehr erleichtert wird. Für die Auflösung anderer organischer Bestandteile kann der Zusatz wassermischbarer organischer Lösungsmittel, wie Ethanol oder Isopropanol und für die Einstellung bestimmter Viskositäten der Zusatz von Hydrotropen zweckmäßig sein.

### Beispiele

Die folgenden Beispiele beschreiben Zusammensetzungen einiger erfindungsgemäßer und nichterfindungsgemäßer Waschmittel, wobei aus Platzgründen auf die Auflistung einiger nichterfindungswesentlicher Bestandteile, wie Parfüm, Wasser, Enzyme, Stabilisatoren, Builder, Konservierungs- und Farbstoffe verzichtet wurde. Die in den Tabellen verwendeten Bezeichnungen und Abkürzungen haben folgende Bedeutung :
AO-EO : C₁₄/C₁₅-Oxoalkohol-Ethoxylat mit durchschnittlich 58 Gew.-% Ethylenoxid (« Dobanol 45-7^{(R)} », Shell),
FA-EO: C₁₀/C₁₂-Fettalkohol-Ethoxylat mit durchschnittlich 60 Gew.-% Ethylenoxid (« Marlipal KF^{(R)} », Chem. Werke, Hüls),
TA 5: Talgalkohol-Ethoxylat mit 5 Mol Ethylenoxid,
TA 14: Talgalkohol-Ethoxylat mit 14 Mol Ethylenoxid,
AMS-T :)Acylcyanamid-Natriumsalze nach Formel I auf Basis,
AMS-HT :)von Talgfettsäure (T), hydrierter Talgfettsäure,
AMS-ST:) (HT), Stearinsäure (ST),
CMC : Vergrauungsinhibitor auf Basis Carboxymethylcellulose und Methylcellulose,
SASIL^{(R)} : Natriumalumosilikat vom Typ Zeolith NaA, Ethylendiamintetraessigsäure-Natriumsalz,
HEDP : Dinatriumsalz der 1-Hydroxyethan-1,1-diphosphonsäure,
Seife : Gemisch von Salzen langkettiger Fettsäure mit 16 bis 22 C-Atomen,
PB : Technisches Natriumperborat-Tetrahydrat,
DMDSTAC: Dimethyldistearylammoniumchlorid,
LM : Lösungsmittelgemisch aus Ethanol/1,2-Propylenglykol,
MGS : Magnesiumsilikat,
WG : Natriumsilikat der Zusammensetzung Na₂O · 3,35 Si0₂,
RK : 25 %ige wäßrige Lösung eines stark basisch reagierenden Polyamins (« Retaminol K^{(R)}», Bayer),
MEL: Melamin/Formaldehyd-Kondensationsprodukt, Molverhältnis 1 : 5, (« Melan 125^{(R)} », Henkel),
PR: Melamin/Hamstoff/Formaldehyd-Kondensationsprodukt (« Pressal 50^{(R)} », Henkel).
STA: Dicyandiamid/Formaldehyd-Kondensationsprodukt (« Stabifix WE(R) », Henkel),

ANZ: Kondensationsprodukte von Adipinsäure und Polyethylenimin, Molgewicht 900 (= ANZ 145) bzw. Molgewicht 600 (= ANZ 148), Molverhältnis 1 : 1.

### Beispiele 1 bis 5

In diesen Beispielen wird gezeigt, wie die verfärbungsinhibierende Wirkung eines Flüssigwaschmittels auf Basis von nichtionischen Tensiden durch die erfindungsgemäße Kombination von nichtionischen Tensiden, Acylcyanamidsalzen und bestimmten wasserlöslichen Polymeren zunimmt. Beispiel 1 betrifft ein bekanntes Flüssigwaschmittel ohne Acylcyanamidsalze und ohne wasserlösliche Polymere. Mit diesem Waschmittel wurden weiße Prüftextilien aus Baumwoll-Frottier-Gewebe (B) und Baumwolle, veredelt (Bv), in einer automatischen Trommelwaschmaschine (Typ Miele W 433) bei 60 °C in Wasser von 16 °d gewaschen. Die Prüftextilien wurden in 20 Liter Wasser im Eingangverfahren zusammen mit 3,5 kg sauberer Wäsche und mit einem Lappen, der mit Siriuslichtrot F 4 BL (intensiver Farbstoff, der stark zur Farbstoffübertragung neigt) gefärbt war, gewaschen. Anschließend wurde die Remission in % als Maß für die Verfärbung der gewaschenen und getrockneten Prüftextilien mit einem Photometer, Typ RFC 3/18 mit Filter 46 (460 nm) gemessen. Das Ergebnis ist das Maß für die Farbstoffübertragung eines Waschmittels des Standes der Technik. Die Beispiele 2 und 3 betreffen Waschmittel mit einem Gehalt an Acylcyanamidsalzen. Die Beispiele 4 und 5 betreffen erfindungsgemäße Waschmittel mit einer Kombination von nichtionischen Tensiden, Acylcyanamidsalzen und wasserlöslichen Salzen. Die Waschmittel hatten die folgende Zusammensetzung (wesentliche Bestandteile) :

Die Remission der gewaschenen Prüftextilien B und Bv ist in Tabelle II aufgeführt.

Die erfindungsgemäßen Waschmittel der Beispiele 4 und 5 weisen deutlich bessere verfärbungsinhibierende Wirkung auf als die Waschmitttel ohne wasserlösliche Polymere (Beispiele 1 bis 3). Fügte man den Waschmitteln mehr als 5 Gew.-% starke Elektrolyte zu, wurde die Verfärbung deutlich verstärkt.

### Beispiele 6 bis 10

Das Flüssigwaschmittel des Beispiels 6 stellt ein Waschmittel des Standes der Technik dar, das in einer weiteren Versuchsreihe mit den Prüftextilien Baumwolle (B), Polyamid (PA) und Polyurethan/Polyamid (PUA) im Vergleich zu den erfindungsgemäßen Waschmitteln des Beispiele 7 bis 10 wie in den Beispielen 1 bis 5 verwendet wurde. Die Waschmittel hatten die folgende Zusammensetzung (wesentliche Bestandteile).

Die Remission der Prüftextilien B, PA und PUA ist in Tabelle IV aufgeführt.

Die erfindungsgemäßen Waschmittel 7 bis 10 führen zu deutlich weniger verfärbten Prüftextilien als das Waschmittel des Standes der Technik. Ein Zusatz von Aniontensid bewirkte eine deutliche Zunahme der Verfärbung.

### Beispiele 11 bis 17

Beispiel 11 betrifft ein flüssiges weichmachendes Feinwaschmittel des Standes der Technik mit Dimethyldistearylammoniumchlorid als textilweichmachenden Wirkstoff. Mit diesem Waschmittel werden wie in den vorangegangenen Beispielen Baumwoll- und Polyurethan/Polyamid-Prüftextilien im Vergleich zu erfindungsgemäß zusammengesetzten Waschmitteln gewaschen. Wesentliche Zusammensetzung der Waschmittel und die Remissionswerte für die Verfärbung sind in den Tabellen V und VI aufgeführt.

Auch bei dem weichmachenden Feinwaschmittel der Versuche 11 bis 17 ist die markante Verfärbungsinhibierung der erfindungsgemäß zusammengesetzten Waschmittel erkennbar.

### Beispiele 18 bis 22

Die pulverförmigen Waschmittel der Beispiele 18 bis 20 stellen Waschmittel ohne wasserlösliche Polymere dar, wovon die Waschmittel der Beispiele 19 und 20 nichtionische Tenside und Acylcyanamidsalze als Tensid enthalten, während das Waschmittel von Beispiel 18 lediglich nichtionische Tenside enthält (vergleiche Tabelle VII). Die pulverförmigen Waschmittel der Beispiele 21 und 22 sind erfindungsgemäße Waschmittel.

Mit den genannten Waschmitteln wurden, wie zuvor beschrieben, Waschversuche mit den Prüftextilien Baumwoll-Frottier-Gewebe (B) und Polyamid-Gewebe (PA) durchgeführt. Die Remissionsergebnisse sind in Tabelle VIII enthalten.

Ein Zusatz von Acylcanamidsalzen (Beispiele 19 und 20) zu der Grundrezeptur (Beispiel 18) führt teilweise zu einer Verstärkung der Farbstoffübertragung. Die Verstärkung wird durch die erfindungsgemäß zusammengesetzten Waschmittel nicht nur ausgeglichen, sondern vielmehr überkompensiert, was sich in deutlich höheren Remissionswerten (Beispiele 21 und 22) zeigt.

### Beispiele 23 bis 25

Die folgenden Beispiele 23 bis 25 beschreiben wie die Beispiele 18 bis 22 die verfärbungsinhibierende Wirkung von erfindungsgemäß zusammengesetzten pulverförmigen Waschmitteln (24 und 25) im Vergleich zu einem Waschmittel bekannter Zusammensetzung (siehe Tabellen IX und X)

Auch bei diesen pulverförmigen Waschmitteln ist die verfärbungsinhibierende Wirkung gegenüber dem Waschmittel des Standes der Technik deutlich erkennbar.

## Patentansprüche

1. Textilwaschmittel für farbige Textilien mit einem Gehalt an synthetischen nichtionischen Tensiden, an wasserlöslichen organischen Polymeren, Acylcyanamidsalzen und weiteren üblichen Waschmittelbestandteilen, dadurch gekennzeichnet, daß das Mittel
1 bis 30 Gew.-% Acylcyanamidsalze
1 bis 30 Gew.-% nichtionische Tenside
1 bis 15 Gew.-% wasserlösliche, synthetische organische Polymere, die Verbindungen aus Monomeren mit mehr als einer Aminogruppe oder deren Umsetzungsprodukte mit Aldehyden oder Dicarbonsäure darstellen,
mit der weiteren Maßgabe, daß das Mittel nicht mehr als 5 Gew.-% starke Elektrolyte und Sulfat- oder Sulfonat-Tenside enthält.

2. Mittel nach Anspruch 1, dadurch gekennzeichnet, daß es als wasserlösliche Polymere Polyethylenimine oder Polyamine enthält.

3. Mittel nach Anspruch 1, dadurch gekennzeichnet, daß es als wasserlösliche Polymere Umsetzungsprodukte von Polyethylenimin oder Polypropylenimin mit Polycarbonsäuren enthält.

4. Mittel nach Anspruch 1, dadurch gekennzeichnet, daß es als wasserlösliche Polymere Umsetzungsprodukte von Melamin und/oder Harnstoff und/oder Dicyandiamid und/oder Guanidin mit Formaldehyd enthält.

5. Mittel nach einem der Ansprüche 1 bis 4, dadurch gekennzeichnet, daß es die wasserlöslichen Polymeren in Kombination miteinander oder mit Polyvinylpyrrolidon enthält.

6. Mittel nach einem der Ansprüche 1 bis 5, dadurch gekennzeichnet, daß es die wasserlöslichen Polymeren in Mengen von 2 bis 6 Gew.-% enthält.

7. Flüssiges Mittel nach einem der Ansprüche 1 bis 6, dadurch gekennzeichnet, daß es als Tensidkomponente
a) 5 bis 18 Gew.-% eines Alkylpolyglykolethers der Formel in der R^{l} eine geradkettige Alkylgruppe und R² zu 20 bis 75 Gew.-% - bezogen auf den dem Alkylpolyglykolether zugrundeliegende Alkohol - eine C₁-C₄-Alkylgruppe und im übrigen Wasserstoff bedeuten, wobei die Gesamtzahl der Kohlenstoffatome in R^{l} und R² 11 bis 15 beträgt, und n einen Wert von 5 bis 9 bedeutet, und wobei n so ausgewählt ist, daß der Ethylenoxidanteil des Alkylpolyglykolethers etwa 50 bis 65 Gew.-% beträgt,
b) 5 bis 18 Gew.-% eines Alkylpolyglykolethers der Formel II, in der R^{I} eine geradkettige Alkylgruppe und R² entweder Wasserstoff, oder zu 20 bis 75 Gew.-% - bezogen auf den dem Alkylpolyglykolether zugrundeliegende Alkohol - eine C₁-C₄-Alkylgruppe und im übrigen Wasserstoff bedeuten, wobei die Gesamtzahl der Kohlenstoffatome in R¹ und R² 6 bis 10 beträgt und n einen Wert von 3 bis 8 bedeutet, und wobei n so ausgewählt ist, daß der Ethylenoxidanteil des Alkylpolyglykolethers etwa 55 bis 70 Gew.-% beträgt,
c) 2,0 bis 7,0 Gew.-% Acylcyanamidsalze der Formel, in der R einen Alkyl- oder Alkenylrest mit 9 bis 23, vorzugsweise mit 11 bis 17 Kohlenstoffatomen und Me Natrium oder Kalium, vorzugsweise Na bedeuten,
wobei das Mengenverhältnis von a) : b) 2 : 1 bis 1 : 2 beträgt.

8. Flüssiges Mittel nach einem der Ansprüche 1 bis 7, dadurch gekennzeichnet, daß es zusätzlich 1 bis 10 Gew.-% textilweichmachende, von Ammoniak oder Imidazolin sich ableitende quartäre Ammoniumverbindungen it 2 Alkyl- oder Alkenylresten mit 10 bis 24 Kohlenstoffatomen enthält..

9. Flüssiges Mittel nach einem der Ansprüche 1 bis 8, dadurch gekennzeichnet, daß es
a) 7,5 bis 12,5 Gew.-% eines Alkylpolyglykolethers der Formel 11, in der R¹ und R² zusammen 11 bis 13 Kohlenstoffatome aufweisen und wobei der durchschnittliche Ethylenoxidgehalt des Alkylpolyglykolethers 55 bis 65 Gew.-% beträgt,
b) 7,5 bis 12,5 Gew.-% eines Alkylpolyglykolethers der Formel 11, in der R¹ 7 bis 10 Kohlenstoffatome aufweist, R² = H ist und wobei der durchschnittliche Ethylenoxidgehalt des Alkylpolyglykolethers 60 bis 70 Gew.-% beträgt.
c) 3,0 bis 5,0 Gew.-% Acylcyanamidsalz der Formel I, in der R einen unsubstituierten Alkyl- bzw. Alkenylrest mit 11 bis 17 Kohlenstoffatomen und Me Natrium bedeuten,
d) 1,0 bis 6,0 Gew.-% wasserlösliche synthetische, in Wasser stark basisch reagierende Polyethylenimine und/oder Polyamine,
e) 1,0 bis 6,0 Gew.-% wasserlösliche polymere Umsetzungsprodukte von Melamin und/oder Harnstoff und/oder Dicyandiamid und/oder Guanidin mit Formaldehyd, Rest Wasser und organische Lösungsmittel sowie gegebenenfalls weitere übliche, in geringen Mengen anwesende Zusätze, wie zum Beispiel Farb- und Duftstoffe, hydrotrope Mittel, Komplexierungsmittel für Schwermetallspuren sowie Konservierungsmittel, Trübungs- und Viskositätsstellmittel enthält.

10. Pulverförmiges oder kömiges Mittel nach einem der Ansprüche 1 bis 6, dadurch gekennzeichnet, daß es 3 bis 70 Gew.-% Builder-Substanzen, vorzugsweise kationenaustauschendes kristallines Natriumalumosilikat, insbesondere Zeolith NaA enthält.

11. Mittel nach Anspruch 10, dadurch gekennzeichnet, daß es 0,1 bis 3 Gew.-% organische Builder-Substanzen enthält.

12. Mittel nach Anspruch 10 oder 11, dadurch gekennzeichnet, daß es als Hilfsmittel Vergrauungsinhibitoren, bleichende Verbindungen, Bleichaktivatoren, Schaumregulatoren, Enzyme, Parfümöl, mikrobizide Mittel und optische Aufheller, jeweils allein oder in Kombination mit wenigstens einem weiteren Hilfsmittel enthält.

## Claims

1. A detergent for coloured fabrics containing synthetic nonionic surfactants, water-soluble organic polymers, acyl cyanamide salts and other standard detergent ingredients, characterized in that it contains
1 to 30 % by weight acyl cyanamide salts,
1 to 30 % by weight nonionic surfactants,
1 to 15 % by weight water-soluble, synthetic organic polymers in the form of compounds of monomers containing more than one amino group or reaction products thereof with aldehydes or dicarboxylic acid,
with the further proviso that the detergent contains no more than 5 % by weight strong electrolyte and sulfate or sulfonate surfactants.

2. A detergent as claimed in claim 1, characterized in that it contains polyethyleneimines or polyamines as the water-soluble polymers.

3. A detergent as claimed in claim 1, characterized in that it contains reaction products of polyethyleneimine or polypropyleneimine with polycarboxylic acids as the water-soluble polymers.

4. A detergent as claimed in claim 1, characterized in that it contains reaction products of melamine and/or urea and/or dicyanodiamide and/or guanidine with formaldehyde as the water-soluble polymers.

5. A detergent as claimed in any of claims 1 to 4, characterized in that it contains the water-soluble polymers in combination with one another or with polyvinyl pyrrolidone.

6. A detergent as claimed in any of claims 1 to 5, characterized in that it contains the water-soluble polymers in quantites of from 2 to 6% by weight.

7. A liquid detergent as claimed in any of claims 1 to 6, characterized in that it contains as the surfactant component
a) 5 to 18% by weight of an alkyl polyglycol ether corresponding to the following formula in which R¹ is a straight-chain alkyl group and R², to a level of 20 to 75 % by weight, based on the alcohol of the alkyl polyglycol ether, is a C₁₋₄ alkyl group and, for the rest, hydrogen, the total number of carbon atoms in R¹ and R² amounting to between 11 and 15 and n has a value of 5 to 9, n being selected in such a way that the ethylene oxide content of the alkyl polyglycol ether amounts to between about 50 and 65 % by weight,
b) 5 to 18 % by weight of an alkyl polyglycol ether corresponding to formula II, in which R¹ is a straight-chain alkyl group and R² is either hydrogen or, to a level of 20 to 75 % by weight, based on the alcohol of the alkyl polyglycol ether, is a C₁₋₄ alkyl group and, for the rest, hydrogen, the total number of carbon atoms in R¹ and R² amounting to between 6 and 10 and n having a value of 3 to 8, n being selected in such a way that the ethylene oxide content of the alkyl polyglycol ether amounts to between 55 and 70 % by weight,
c) 2.0 to 7.0 % by weight acyl cyanamide salts corresponding to the formula in which R is an alkyl or alkenyl radical containing 9 to 23 and preferably 11 to 17 carbon atoms and Me is sodium or potassium, preferably sodium,
the quantitative ratio of a) to b) being from 2 : 1 to 1 : 2.

8. A liquid detergent as claimed in any of claims 1 to 7, characterized in that it additionally contains from 1 to 10 % by weight of fabric-softening quaternary ammonium compounds containing two C₁₀₋₂₄ alkyl or alkenyl radicals derived from ammonia or imidazoline.

9. A liquid detergent as claimed in any of claims 1 to 8, characterized in that it contains
a) 7.5 to 12.5 % by weight of an alkyl polyglycol ether corresponding to formula II, in which R¹ and R² together contain 11 to 13 carbon atoms and the average ethylene oxide content of the alkyl polyglycol ether is from 55 to 65 % by weight,
b) 7.5 to 12.5 % by weight of an alkyl polyglycol ether corresponding to formula II, in which R¹ contains 7 to 10 carbon atoms, R² = H and the average ethylene oxide content of the alkyl polyglycol ether is from 60 to 70 % by weight,
c) 3.0 to 5.0 % by weight acyl cyanamide salt corresponding to formula I, in which R is an unsubstituted alkyl or alkenyl radical containing 11 to 17 carbon atoms and Me is sodium,
d) 1.0 to 6.0 % by weight water-soluble, synthetic polyethyleneimines and/or polyamines showing a strongly basic reaction in water,
e) 1.0 to 6.0 % by weight water-soluble polymeric reaction products of melamine and/or urea and/or dicyanodiamide and/or guanidine with formaldehyde, balance water and organic solvents and, optionally, other standard additives present in small quantities, such as for example dyes and fragrances, hydrotropic agents, complexing agents for heavy metal traces and also preservatives, opacifiers and viscosity regulators.

10. A powder-form or granular detergent as claimed in any of claims 1 to 6, characterized in that it contains 3 to 70 % by weight builders, preferably cation-exchanging crystalline sodium alumosilicate, more especially zeolite NaA.

11. A detergent as claimed in claim 10, characterized in that it contains from 0.1 to 3 % by weight organic builders.

12. A detergent as claimed in claim 10 or 11, characterized in that it contains as auxiliaries redeposition inhibitors, bleaching compounds, bleach activators, foam regulators, enzymes, perfume oil, microbicides and optical brighteners, either individually or in combination with at least one other auxiliary.

## Revendications

1. Détergent pour textiles de couleurs avec une teneur en agents tensioactifs synthétiques non- anioniques, en polymères organiques solubles dans l'eau, en sels d'acylcyanamide et en autres composants usuels des détergents, caractérisé en ce que le détergent contient
1 à 30 % en poids de sels d'acylcyanamide
1 à 30 % en poids d'agents tensioactifs non ioniques
1 à 15 % en poids de polymères organiques solubles dans l'eau, qui ont des composés de monomères avec plus d'un groupe amino ou de leurs produits de réaction avec les aldéhydes ou les acides dicarboxyliques,
caractérisé également par le fait que le détergent ne contient pas plus de 5 % en poids d'électrolyte fort et d'agent tensioactif sulfaté ou sulfoné.

2. Détergent selon la revendication 1, caractérisé en ce qu'il contient comme polymères solubles dans l'eau des polyéthylène-imines ou des polyamines.

3. Détergent selon la revendication 1, caractérisé en ce qu'il contient comme polymères solubles dans l'eau les produits de la réaction de la polyéthylène-imine ou de la polypropylène-imine avec les acides polycarboxyliques.

4. Détergent selon la revendication 1, caractérisé en ce qu'il contient comme polymères solubles dans l'eau des produits de la réaction de la mélamine et/ou de l'urée et/ou du dicyandiamide et/ou de la guanidine avec du formaldéhyde.

5. Détergent selon l'une des revendications 1 à 4, caractérisé en ce qu'il contient des polymères solubles dans l'eau en combinaison les uns avec les autres ou avec de la polyvinyl-pyrrolidone.

6. Détergent selon l'une des revendications 1 à 5, caractérisé en ce qu'il contient les polymères solubles dans l'eau en proportions de 2 à 6 % en poids.

7. Détergent liquide selon l'une des revendications 1 à 6, caractérisé en ce qu'il contient comme composants tensioactifs
a) 5 à 18 % en poids d'un éther alkylpolyglycolique répondant à la formule dans laquelle R¹ est un groupe alkyle à chaîne droite et R² un groupe alkyle en Cₗ-C₄ pour 20 à 75 % en poids rapportés à l'alcool de base de l'éther alkylpolyglycolique, le reste étant de l'hydrogène tandis que le nombre total des atomes de carbone en R^{I} et R² est de 11 à 15 et que n a une valeur de 5 à 9, n étant choisi de façon à ce que la fraction d'oxyde d'éthylène de l'éther-alkylpolyglycolique soit d'environ 50 à 65 % en poids.
b) 5 à 18 % en poids d'un éther alkylpolyglycolique selon la formule II, dans laquelle R¹ représente un groupe alkyle à chaîne droite et R² soit de l'hydrogène, soit un groupe alkyle en C₁-C₄ en proportion de 20 à 75 % en poids rapportés à l'alcool de base de l'éther-alkylpolyglycolique et le reste étant de l'hydrogène, tandis que le nombre total des atomes de carbone en R^{I} et R² est de 6 à 10 et que n a une valeur de 3 à 8, n étant choisi de façon à ce que la proportion d'oxyde d'éthylène de l'éther-alkylpolyglycolique soit d'environ 55 à 70 % en poids.
c) 2,0 à 7,0 % en poids de sels d'acylcyanamide selon la formule dans laquelle R représente un radical alkyle ou alkényle avec 9 à 23 et, de préférence, 11 à 19 atomes de carbone et dans laquelle Me représente du sodium ou du potassium, tandis que le rapport des quantités de a) : b) est compris entre 2 : 1 et 1 : 2.

8. Détergent liquide selon l'une des revendications 1 à 7, caractérisé en ce qu'il contient en outre de 1 à 10 % en poids de composés quaternaires de l'ammonium qui sont des adoucisseurs textiles et qui proviennent de l'ammoniac ou de l'imidazoline, avec deux radicaux alkyle ou alkényle contenant de 10 à 24 atomes de carbone.

9. Détergent liquide selon l'une des revendications 1 à 8, caractérisé en ce qu'il contient
a) de 7,5 à 12,5 % en poids d'un éther-alkyl polyglycolique selon la formule II, dans laquelle R¹ et R² ensemble comportent de 11 à 13 atomes de carbone et dans laquelle la teneur moyenne en oxyde d'éthylène de l'éther-alkylpolyglycolique est de 55 à 65 % en poids.
b) 7,5 à 12,5 % en poids d'un éther-alkylpolyglycolique selon la formule II, dans laquelle R¹ contient de 7 à 10 atomes de carbone, R² = H, et dans laquelle la teneur moyenne en oxyde d'éthylène de l'éther-alkylpolyglycolique est de 60 à 70 % en poids.
c) 3,0 à 5,0 % en poids de sel d'alcylcyanamide selon la formule I, dans lequel R est un radical alkyle ou alkényle non substitué avec 11 à 17 atomes de carbone et dans lequel Me représente du sodium.
d) 1,0 à 6,0 % en poids de polyéthylène-imine et/ou de polyamine synthétique soluble dans l'eau et donnant une forte réaction basique dans l'eau,
e) 1,0 à 6,0 % en poids de produits polymères de réaction solubles dans l'eau de la mélamine et/ou de l'urée et/ou de dicyandiamide et/ou de la guanidine avec le formaldéhyde, le reste étant de l'eau et des solvants organiques ainsi que, éventuellement, d'autres additifs usuels présents en faibles quantités comme, par exemple, colorants et arômes, produits hydrotropiques, agents complexants pour traces de métaux lourds ainsi qu'agents de conservation et agents de fixation de la viscosité et de la turbidité.

10. Détergent en poudre ou en grains selon l'une des revendications 1 à 6, caractérisé en ce qu'il contient de 3 à 70 % en poids d'adjuvants et, de préférence, un aluminosilicate de sodium cristallin pour échange de cations et, en particulier, de la zéolite NaA.

11. Détergent selon la revendication 10, caractérisé en ce qu'il contient de 0,1 à 3 % en poids d'adjuvants organiques.

12. Détergent selon la revendication 10 ou 11, caractérisé en ce qu'il contient comme additifs des inhibiteurs d'assombrissement, des composés de blanchiment, des activateurs de blanchiment, des régulateurs de mousse, des enzymes, des huiles parfumées, des agents microbicides et des agents de blanchiment optique, soit seuls soit en combinaison avec au moins un autre additif.
